# EUROPÄISCHE PATENTSCHRIFT

(11) **EP 1 452 278 B1**
(45) Veröffentlichungstag und Bekanntmachung des Hinweises auf die Patenterteilung: **11.05.2011**
(21) Anmeldenummer: 04100792.3
(22) Anmeldetag: 01.03.2004
(51) Int. Cl.: B25D 16/00, B25D 11/00

(54) **Steuerverfahren einer axial schlagenden und drehenden Elektrohandwerkzeugmaschine**
Control method of a percussion power drill
Méthode de contrôle d'un marteau électrique à percussion

(30) Priorität: 01.03.2003 DE 10309012
(43) Veröffentlichungstag der Anmeldung: 01.09.2004
(73) Patentinhaber: HILTI Aktiengesellschaft, 9494 Schaan (LI)
(72) Erfinder: Böni, Hans, 9470 Buchs (CH); Schaer, Roland, 9472 Grabs (CH); Schmitzer, Harald, 9470 Werdenberg (CH); Teixeira, Ricardo, 6800 Feldkirch (AT); Würsch, Christoph, 9470 Werdenberg (CH)
(74) Vertreter: Wildi, Roland

(56) Entgegenhaltungen:
- EP-A- 0 202 130
- DE-A- 3 707 052
- US-A- 5 076 120

## Beschreibung

Die Erfindung bezeichnet ein Steuerverfahren einer zumindest teilweise axial schlagenden und drehenden Elektrohandwerkzeugmaschine wie einen Kombihammer oder einen Meisselhammer.

Nach der DE3707052 weist eine axial schlagende und drehende Elektrohandwerkzeugmaschine im Kraftfluss zwischen einem Elektromotor und einer Werkzeugaufnahme eine elektromagnetische Sicherheitskupplung auf, welche mit einem Mikrocontroller steuerbar verbunden ist, der mit Sensoren verbunden ist und deren Steuerverfahren bei einer Werkzeugblockade den Kraftfluss auftrennt.

Zudem weist nach der US5076120 ein Elektroschlagschrauber einen schwachen Elektromotor, ein Getriebe und im Kraftfluss hinter diesem eine elektromagnetische Kupplung auf, welche Tangentialschläge auslöst, indem diese beim frei hochlaufenden bzw. vom Werkstück abgebremsten Elektromotor drehzahlabhängig ein- und ausgeschaltet wird.

Die Aufgabe besteht in der Realisierung einer zumindest teilweise axial schlagenden und drehenden Elektrohandwerkzeugmaschine mit einem Steuerverfahren zur Erzeugung von Tangentialschlägen, wodurch zumindest in einigen Fällen durch die Tangentialschläge die Werkzeugblockade abgewendet werden kann.

Die Aufgabe wird im Wesentlichen durch die Merkmale der unabhängigen Ansprüche gelöst. Vorteilhafte Weiterbildungen ergeben sich aus den Unteransprüchen.

Im Wesentlichen wird bei einem Steuerverfahren für eine axial schlagende und drehende Elektrohandwerkzeugmaschine, bei welcher im Kraftfluss zwischen einem Elektromotor und einer Werkzeugaufnahme eine elektromagnetische Kupplung angeordnet ist, welche mit einem Rechenmittel steuerbar verbunden ist, welches mit Sensoren verbunden ist, in zumindest einem vom Rechenmittel gesteuerten Verfahrensschritt die Sicherheitskupplung wiederholt alternierend geöffnet und geschlossen.

Durch die wiederholt alternierend geöffnete und geschlossene Sicherheitskupplung werden durch das Massenträgheitsmoment des Elektromotors energetisch gespeiste Tangentialschläge gegen den Bearbeitungswiderstand eines mit der Werkzeugaufnahme verbundenen Werkzeuges erzeugt, dieser Verfahrensschritt wird bei einer vom Rechenmittel über den Sensor detektierten, bezüglich einer Verdrehung des Gehäuses oder den Schlupf der Kupplung, drohenden Werkzeugblockade initiiert.

Vorteilhaft wird in diesem Verfahrensschritt die Kupplung mit einer Frequenz im Bereich von 20 Hz bis 100 Hz alternierend geöffnet und geschlossen, wodurch die Frequenz der Tangentialschläge wesentlich grösser als die Eigenfrequenz der im Hand-Arm-System geführten Elektrohandwerkzeugmaschine ist.

Vorteilhaft ist der Sensor als Metalldetektor bspw. als Kriechstromdetektor, als kapazitiver oder induktiver Näherungsschalter usw. ausgebildet, wodurch insbesondere beim Schlagbohren in Beton bei Armierungseisentreffern über die initiierten Tangentialschläge die Wahrscheinlichkeit einer Werkzeugblockade verminderbar ist.

Vorteilhaft ist das Rechenmittel mit einem manuell betätigbaren Schalter, bspw. einen Taster, verbunden, über welchen dieser Verfahrensschritt manuell initiierbar ist, wodurch diese Tangentialschläge manuell vorwählbar sind.

Im Wesentlichen ist eine zumindest teilweise axial schlagende und drehende Elektrohandwerkzeugmaschine, bei welcher im Kraftfluss zwischen einem Elektromotor und einer Werkzeugaufnahme eine elektromagnetische Kupplung angeordnet ist, welche mit einem, mit Sensoren verbundenen, Rechenmittel steuerbar verbunden ist, nach einem derartigen Steuerverfahren vom Rechenmittel steuerbar.

Bereits mit einer elektromagnetischen Kupplung, vorteilhaft in Form einer Sicherheitskupplung ausgebildeten, vor Werkzeugblockaden geschützte Elektrohandwerkzeugmaschinen sind mit einem derartigen Steuerverfahren dahingehend erweiterbar, dass die Wahrscheinlichkeit einer Werkzeugblockade aktiv verminderbar ist. Dazu sind im, vorteilhaft in Form eines Mikrocontrollers ausgebildeten, Rechenmittel entsprechende Softwarealgorithmen implementiert.

Die Erfindung wird bezüglich eines vorteilhaften Ausführungsbeispiels näher erläutert mit:
Fig. 1 als Elektrohandwerkzeugmaschine
Fig. 2 als Steuerverfahren

Nach Fig. 1 weist eine axial schlagende und drehende Elektrohandwerkzeugmaschine 1 in Form eines Bohrhammers im Kraftfluss zwischen einem Elektromotor 2 und einer Werkzeugaufnahme 3 eine als Sicherheitskupplung ausgebildete elektromagnetische Kupplung 4 auf, welche mit einem als Mikrocontroller ausgebildeten Rechenmittel 5 steuerbar verbunden ist, welches mit Sensoren 6a, 6b, 6c verbunden ist. Der Sensor 6a ist ein im Gehäuse 7 der Elektrohandwerkzeugmaschine 1 angeordneter Beschleunigungssensor. Der Sensor 6b ist ein in der Kupplung 4 angeordneter Schlupfsensor. Der Sensor 6c ist ein in der Werkzeugaufnahme 3 angeordneter Kriechstromsensor. Ein manuell betätigbarer Schalter 8 ist aussen am Gehäuse 7 angeordnet und mit dem Rechenmittel 5 steuerbar verbunden.

Nach Fig. 2 wird bei einem vom Rechenmittel 5 zum Zeitpunkt t₀ initiierten Verfahrensschritt die Kupplung 4 wiederholt alternierend geöffnet und geschlossen, wobei die Periodendauer, in welcher die elektromagnetische Kupplung 4 alternierend geöffnet und geschlossen wird, 20 ms beträgt, was einer Frequenz von 50 Hz entspricht.

## Patentansprüche

1. Steuerverfahren für eine zumindest teilweise axial schlagende und drehende Elektrohandwerkzeugmaschine (1), bei welcher im Kraftfluss zwischen einem Elektromotor (2) und einer Werkzeugaufnahme (3) eine elektromagnetische Kupplung (4) angeordnet ist, welche mit einem Rechenmittel (5) steuerbar verbunden ist, welches mit zumindest einem Sensor (6a, 6b, 6c) verbunden ist, **dadurch gekennzeichnet, dass** in zumindest einem vom Rechenmittel (5) gesteuerten Verfahrensschritt die Kupplung (4) wiederholt alternierend geöffnet und geschlossen wird, und dass dieser Verfahrensschritt bei einer vom Rechenmittel (5) über den Sensor (6a, 6b, 6c) detektierten drohenden Werkzeugblockade initiiert wird.

2. Steuerverfahren nach Anspruch 1, **dadurch gekennzeichnet, dass** in diesem Verfahrensschritt die Kupplung (4) mit einer Frequenz im Bereich von 20 Hz bis 100 Hz alternierend geöffnet und geschlossen wird.

## Claims

1. A method of controlling an at least partly axially percussive and rotary electric hand-held power tool (1), in which case an electromagnetic clutch (4) is provided in the power flow between an electric motor (2) and a chuck (3) and is connected to computing means (5) in such a way as to be controllable, said computing means (5) being connected to at least one sensor (6a, 6b, 6c), **characterized in that**, in at least one operational step controlled by the computing means (5), the clutch (4) is repeatedly opened and closed alternately, and **in that** this operational step is initiated when a potentially dangerous jamming of the bit is detected by the computing means (5) via the sensor (6a, 6b, 6c).

2. A control method according to Claim 1, **characterized in that** in this operational step the clutch (4) is alternately opened and closed with a frequency in the range of 20 Hz to 100 Hz.

## Revendications

1. Procédé de commande pour un marteau électrique manuel (1) à percussion au moins partiellement axiale et en rotation, dans lequel un embrayage électromagnétique (4) est agencé dans le flux de force entre un moteur électrique (2) et un porte-outil (3), lequel embrayage est relié de manière commandable à des moyens de calcul (5) qui sont reliés à au moins un capteur (6a, 6b, 6c), **caractérisé en ce que** l'embrayage (4) est alternativement ouvert et fermé de manière répétée au cours d'au moins une étape de procédé commandée par les moyens de calcul (5), et **en ce que** cette étape de procédé est déclenchée par un blocage d'outil en rotation détecté par les moyens de calcul (5) via le capteur (6a, 6b, 6c).

2. Procédé de commande selon la revendication 1, **caractérisé en ce qu'**au cours de cette étape de procédé, l'embrayage (4) est alternativement ouvert et fermé à une fréquence située dans la plage de 20 Hz à 100 Hz.
